# EUROPÄISCHE PATENTSCHRIFT

(11) **EP 3 302 889 B1**
(45) Veröffentlichungstag und Bekanntmachung des Hinweises auf die Patenterteilung: **01.05.2019**
(21) Anmeldenummer: 16725473.9
(22) Anmeldetag: 20.05.2016
(51) Int. Cl.: B25F 5/02

(54) **HANDWERKZEUGMASCHINENGEHÄUSE**
HANDHELD MACHINE TOOL HOUSING
CARCASSE DE MACHINE-OUTIL PORTATIVE

(30) Priorität: 27.05.2015 EP 15169325
(43) Veröffentlichungstag der Anmeldung: 11.04.2018
(73) Patentinhaber: Hilti Aktiengesellschaft, 9494 Schaan (LI)
(72) Erfinder: BURGER, Helmut, 86931 Prittriching (DE)
(74) Vertreter: Hilti Aktiengesellschaft Corporate Intellectual Property
(86) Internationale Anmeldenummer: PCT/EP2016/061398
(87) Internationale Veröffentlichungsnummer: WO 2016/188891

(56) Entgegenhaltungen:
- DE-A1- 4 226 903
- DE-A1-102013 202 160
- DE-U1- 20 000 230
- JP-A- 2002 254 340
- US-A1- 2012 152 068
- US-A1- 2013 081 838

## Beschreibung

Die vorliegende Erfindung betrifft ein Handwerkzeugmaschinengehäuse mit einem ersten Gehäuseteil, an dessen Rand ein erster Stufenfalz ausgebildet ist und mit einem zweiten Gehäuseteil, an dessen Rand ein zweiter Stufenfalz ausgebildet ist. Der erste Stufenfalz und der zweite Stufenfalz sind zueinander komplementär ausgebildet, sodass das erste Gehäuseteil und das zweite Gehäuseteil in einer Zusammensetzrichtung zusammengesetzt werden können. Derartige Handwerkzeugmaschinen sind grundsätzlich aus dem Stand der Technik bekannt und finden Verwendung bei Handwerkzeugmaschinen wie beispielsweise Kombihämmern oder Bohrhämmern Ein Beispiel ist aus der DE20000230U1 bekannt.

Es ist Aufgabe der vorliegenden Erfindung, ein Handwerkzeugmaschinengehäuse anzugeben, dessen erstes und zweites Gehäuseteil sicher zusammengesetzt werden können, wobei das Handwerkzeugmaschinengehäuse besonders materialsparend bereitgestellt werden kann.

Die Aufgabe wird bei einem Handwerkzeugmaschinengehäuse der eingangs genannten Art dadurch gelöst, dass am Rand des ersten Gehäuseteils eine Nut und am Rand des zweiten Gehäuseteils eine Feder ausgebildet ist, die eine quer zur Zusammensetzrichtung formschlüssige Nut-Feder-Verbindung bilden. Besonders bevorzugt ist die Nut-Feder-Verbindung senkrecht zur Zusammensetzrichtung und/oder in länglicher Erstreckungsrichtung des Randes formschlüssig.

Die Erfindung schließt die Erkenntnis ein, dass Handwerkzeugmaschinengehäuse typischerweise aus Kunststoff gefertigt sind, insbesondere mittels Spritzgussverfahren, was Verzug und Schwindung an den Gehäuseteilen verursachen kann. Dadurch sind die Gehäuseteile des Handwerkzeugmaschinengehäuses unter Umständen nicht maßhaltig. Die Erfindung schließt ebenfalls die Erkenntnis ein, dass bei Handwerkzeugmaschinengehäusen des Standes der Technik, eine Verbindung von erstem Stufenfalz und zweitem Stufenfalz typischerweise durch innenliegende Verstärkungsstreben und/oder Verstärkungsstege stabilisiert werden muss. Nachteilig ist dabei zum einen, dass sich eine Materialanhäufung im Bereich der Stufenfalzpaarung ergibt, was zu Einfallstellen, beispielsweise Undichtigkeiten an der Außenseite des Handwerkzeugmaschinengehäuses führt. Zum anderen weisen die im Stand der Technik typischen Verstärkungsstreben oder Verstärkungsstege eine geringe Festigkeit auf, da sie aus Gründen der Materialsparsamkeit typischerweise sehr dünn ausgeführt werden. Als weiterer Nachteil von Handwerkzeugmaschinengehäusen des Standes der Technik kann festgehalten werden, dass die besagten Verstärkungsstreben oder Verstärkungsstege eine Störgeometrie bewirken, die einen Lüftungsstrom eines vorgesehenen Kühlungslüfters durch Erzeugung ungewollter Luftverwirbelungen nachteilig beeinflusst.

In Abkehr dazu ist erfindungsgemäß zusätzlich zu der Stufenfalzverbindung, die durch den ersten und den zweiten Stufenfalz realisiert wird, eine Nut-Feder-Verbindung vorgesehen, die einen Verzicht auf die eben beschriebenen Verstärkungsstreben und Verstärkungsstege ermöglicht, d.h. materialsparend und dabei gleichzeitig besonders stabil ist.

In einer besonders bevorzugten Ausgestaltung ist die Nut am in Zusammensetzrichtung längeren Abschnitt des ersten Stufenfalzes vorgesehen. Die Feder kann am in Zusammensetzrichtung kürzeren Abschnitt des Stufenfalzes vorgesehen sein. Es hat sich als vorteilhaft herausgestellt, wenn die Nut und die Feder derart an den jeweiligen Rändern der Gehäuseteile angeordnet sind, dass sie von außerhalb des Gehäuses nicht sichtbar sind, wenn das erste Gehäuseteil und das zweite Gehäuseteil zusammengesetzt sind.

Die Nut kann zusammen mit dem längeren Abschnitt des ersten Stufenfalzes einen ersten Nebenstufenfalz bilden. Gleichermaßen kann die Feder zusammen mit einem in Zusammensetzrichtung längeren Abschnitt des zweiten Stufenfalzes einen zweiten Nebenstufenfalz bilden. Bevorzug sind der erste Nebenstufenfalz und der zweite Nebenstufenfalz komplementär zueinander ausgebildet. Derart ergibt sich vorteilhaft ein besonders sicherer Zusammenhalt von erstem und zweitem Gehäuseteil in zusammengesetztem Zustand.

In einer besonders bevorzugten Ausgestaltung weist die Nut und/oder die Feder ein Höhe-Breite-Verhältnis zwischen 1:1 und 1:3 auf. Ein Höhe-Breite-Verhältnis beträgt bevorzugt etwa 1:2. Unter einer Höhe ist vorliegend eine Erstreckung der Nut und/oder der Feder parallel zur Zusammensetzrichtung zu verstehen. Unter einer Breite ist vorliegend eine Erstreckung der Nut und/oder der Feder quer zur Zusammensetzrichtung, insbesondere senkrecht zur Zusammensetzrichtung und in länglicher Erstreckungsrichtung des Randes zu verstehen.

Es hat sich als vorteilhaft herausgestellt, wenn die Nut und/oder die Feder eine Höhe von etwa 2 mm und eine Breite von etwa 5 mm aufweist. Bevorzugt weist die Feder abgerundete oder abgeschrägte Ecken auf, um ein Einführen der Feder in die Nut im Zuge eines Zusammensetzens von erstem und zweitem Gehäuseteil zu erleichtern.

Bevorzugt ist die Höhe der Nut und/oder ist die Höhe der Feder größer als die Falzhöhe des ersten und/oder zweiten Stufenfalzes in Zusammensetzrichtung.

Bevorzugt weist der erste Nebenstufenfalz, bevorzugt in Zusammensetzrichtung, eine größere Falzhöhe als der erste Stufenfalz auf und/oder weist der zweite Nebenstufenfalz, bevorzugt in Zusammensetzrichtung, eine größere Falzhöhe als der zweite Stufenfalz auf.

In einer weiteren bevorzugten Ausgestaltung ist am Rand des ersten Gehäuseteils und am Rand des zweiten Gehäuseteils wenigstens eine weitere Nut-Feder-Verbindung ausgebildet. Bevorzugt ist die weitere Nut-Feder-Verbindung beziehungsweise sind die weiteren Nut-FederVerbindungen von der ersten Nut-Feder-Verbindung entlang der Ränder beabstandet.

Der erste Stufenfalz und der zweite Stufenfalz können derart ausgestaltet sein, dass sie eine eigene Nut-Feder-Verbindung bilden.

Es hat sich als vorteilhaft herausgestellt, wenn das erste Gehäuseteil und/oder das zweite Gehäuseteil frei von Verstärkungsstreben und/oder Verstärkungsstegen ist, bevorzugt frei von solchen, die von einer Oberfläche des ersten Gehäuseteils und/oder des zweiten Gehäuseteils, deren Flächennormale quer zur Zusammensetzrichtung orientiert ist, abragen und/oder frei über die Ränder hinausragen.

Das Handwerkzeugmaschinengehäuse besteht bevorzugt aus Kunststoff, und kann mittels Spritzgießens hergestellt sein. In einer besonders bevorzugten Ausgestaltung ist das erste Gehäuseteil ein Gehäuseoberteil und das zweite Gehäuseteil ein Gehäuseunterteil. Das Handwerkzeugmaschinengehäuse ist bevorzugt von einer Handwerkzeugmaschine umfasst.

Weitere Vorteile ergeben sich aus der folgenden Figurenbeschreibung. In den Figuren ist ein bevorzugtes Ausführungsbeispiel der vorliegenden Erfindung dargestellt. Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

In den Figuren sind gleiche und gleichartige Komponenten mit gleichen Bezugszeichen beziffert.

Es zeigen:
- Fig. 1: ein bevorzugtes Ausführungsbeispiel eines Handwerkzeugmaschinengehäuses;
- Fig. 2: eine Draufsicht auf ein zweites Gehäuseteil des Handwerkzeugmaschinengehäuses der Fig. 1, mit eingezeichneten Schnittlinien A - A und B - B;
- Fig. 3: eine Schnittansicht A - A des zweiten Gehäuseteils der Fig. 2;
- Fig. 4: eine Schnittansicht B - B des zweiten Gehäuseteils der Fig. 2.

### Ausführungsbeispiel:

Ein Handwerkzeugmaschinengehäuse 100 ist ausschnittsweise in Fig. 1 dargestellt. Das Handwerkzeugmaschinengehäuse 100 weist einen ersten Gehäuseteil 10 und einen zweiten Gehäuseteil 20 auf. Im vorliegenden Fall ist das erste Gehäuseteil 10 ein Gehäuseoberteil und das zweite Gehäuseteil 20 ein Gehäuseunterteil. Das erste Gehäuseteil 10 weist einen Rand 11 auf, der im dargestellten Ausführungsbeispiel nach unten orientiert ist. Am Rand 11 des ersten Gehäuseteils 10 ist ein Stufenfalz 13 ausgebildet. Am Rand 21 des zweiten Gehäuseteils ist ein zweiter Stufenfalz 23 ausgebildet. Der Rand 21 des zweiten Stufenfalzes 23 ist im dargestellten Ausführungsbeispiel nach oben orientiert. Der erste Stufenfalz 13 und der zweite Stufenfalz 23 sind komplementär zueinander ausgebildet. Derart können das erste Gehäuseteil 10 und das zweite Gehäuseteil 20 in einer Zusammensetzrichtung Z zusammengesetzt werden.

Am Rand 11 des ersten Gehäuseteils 10 ist eine Nut 15 ausgebildet. Am Rand 21 des zweiten Gehäuseteils 20 ist eine Feder 25 ausgebildet. Nut 15 und Feder 25 bilden eine Nut-Feder-Verbindung. Die Nut-Feder-Verbindung 15, 25 ist quer zur Zusammensetzrichtung Z formschlüssig. Die Querrichtung Q, die durch den Richtungspfeil gekennzeichnet ist, ist vorliegend senkrecht zur Zusammensetzrichtung Z orientiert. Mit anderen Worten sind das erste Gehäuseteil 10 und das zweite Gehäuseteil 20, wenn diese zusammengesetzt sind, nicht in Querrichtung Q gegeneinander beweglich.

Die Höhe H der Nut 15 und der Feder 25 sind größer als die Falzhöhe F des ersten Stufenfalzes 13 und des zweiten Stufenfalzes 23 in Zusammensetzrichtung Z.

Wie der Fig. 1 entnommen werden kann, ist die Nut 15 am in Zusammensetzrichtung Z längeren Abschnitt 17 des ersten Stufenfalzes 13 vorgesehen. Der neben dem längeren Abschnitt 17 liegende kürzere Abschnitt 18 des ersten Stufenfalzes 13 ist vorliegend frei von einer Nut. Die Feder 25 ist am in Zusammensetzrichtung Z kürzeren Abschnitt 28 des zweiten Stufenfalzes 23 vorgesehen. Genauer gesagt ist die Feder 25 im vorliegend dargestellten Ausführungsbeispiel an den kürzeren Abschnitt 28 des zweiten Stufenfalzes 23 angeformt. Der längere Abschnitt 27 des zweiten Stufenfalzes 23 verbleibt in Zusammensetzrichtung Z frei von einer Feder.

Die Nut 15 bildet zusammen mit dem längeren Abschnitt 17 des ersten Stufenfalzes 13 einen ersten Nebenstufenfalz 19. Die Feder 25 bildet zusammen mit einem in Zusammensetzrichtung Z längeren Abschnitt 27 des zweiten Stufenfalzes 23 einen zweiten Nebenstufenfalz 29. Der erste Nebenstufenfalz 19 und der zweite Nebenstufenfalz 29 sind komplementär zueinander ausgebildet, was zu einem besonders sicheren Zusammenhalt von erstem Gehäuseteil 10 und zweitem Gehäuseteil 20 führt.

Im in Fig. 1 dargestellten Ausführungsbeispiel weisen die Nut 15 und die Feder 25 ein Höhe-Breite-Verhältnis von circa 1:1 auf, wobei das Bezugszeichen H die parallel zur Zusammensetzrichtung Z orientierte Höhe der Nut 15 respektive der Feder 25 bezeichnet und wobei das Bezugszeichen B die senkrecht zur Zusammensetzrichtung Z orientierte Breite B der Nut 15 respektive der Feder 25 bezeichnet.

Eine Oberfläche OF des ersten Gehäuseteils 10 und des zweiten Gehäuseteils 20, die in zusammengesetztem Zustand des Handwerkzeugmaschinengehäuse 100 in Richtung der Gehäuseinnenseite gerichtet ist, ist ebenfalls in Fig. 1 bezeichnet. Die Nut 15 und die Feder 25 sind demnach derart an den jeweiligen Rändern 11, 21 angeordnet, dass sie von außerhalb des Handwerkzeugmaschinengehäuse 100, d.h. vorliegend von hinten, nicht sichtbar sind, wenn das erste Gehäuseteil 10 und das zweite Gehäuseteil 20 zusammengesetzt sind.

Fig. 2 zeigt eine Draufsicht auf das in Fig. 1 dargestellte zweite (untere) Gehäuseteil 20. Senkrecht zur Querrichtung Q ist eine Schnittlinie A - A, die durch die Feder 25 verläuft, dargestellt. Eine Schnittlinie B - B verläuft durch einen Abschnitt des zweiten Gehäuseteils 20, der frei von einer Feder ist. Wie der Fig. 2 entnommen werden kann, ist der kürzere Abschnitt 28 des zweiten Stufenfalzes 23 mit der Feder 25 ausgestattet, wohingegen der längere Abschnitt 27 des zweiten Stufenfalzes 23 ohne Feder verbleibt. Der zweite Nebenstufenfalz 29 ist zwischen Feder 25 und dem in Zusammensetzrichtung Z (dargestellt durch einen in die Papierebene weisenden Pfeil) längeren Abschnitt 27 des zweiten Stufenfalzes 23 gebildet.

In Fig. 3 ist nunmehr der Schnitt A - A des zweiten (unteren) Gehäuseteils 20 der Fig. 2 dargestellt. Wie der Fig. 3 entnommen werden kann, ist der zweite Nebenstufenfalz 29 gleichschenklich bezüglich Nut 25 und längerem Abschnitt 27 ausgebildet.

Fig. 4 zeigt ein Schnittbild B - B des zweiten Gehäuseteils 20 entsprechend der in Fig. 2 eingezeichneten Schnittlinie B - B. Der zweite Stufenfalz 23 geht von derjenigen Oberfläche OF aus, die zum Inneren des Gehäuses orientiert ist. Die Breite des längeren Abschnittes 27 und des kürzeren Abschnittes 28 des zweiten Stufenfalzes 23 sind im dargestellten Ausführungsbeispiel etwa gleich breit. Die Feder 25 erstreckt sich über die gesamte Breite des kürzeren Abschnittes 28 des zweiten Nebenstufenfalzes 23.

Aus der Zusammenschau der Fig. 1 bis 4 wird deutlich, dass die Nut 15 und die Feder 25 derart an den jeweiligen Rändern 11, 21, angeordnet sind, dass die Nut und die Feder von außerhalb des Gehäuses 100, das heißt von der von der Oberfläche OF abgewandten Seite nicht sichtbar sind, wenn das erste Gehäuseteil 10 und das zweite Gehäuseteil 20 zusammengesetzt sind. Gleichermaßen sind sowohl das erste Gehäuseteil 10 und das zweite Gehäuseteil 20 frei von Verstärkungsstreben und Verstärkungsstegen, die von der Oberfläche OF des ersten Gehäuseteils 10 und des zweiten Gehäuseteils 20 abragen. Dies gilt sowohl in Richtung der Flächennormale der Oberfläche OF senkrecht zur Zusammensetzrichtung Z als auch bezüglich eines Hinausragens über die Ränder 11, 21 parallel zur Zusammensetzrichtung Z. Dies gilt selbstverständlich mit Ausnahme der erfindungsgemäßen Feder 25.

### Bezugszeichenliste

- 10: Erstes Gehäuseteil
- 11: Rand des ersten Gehäuseteils
- 13: Erster Stufenfalz
- 15: Nut
- 17: Längerer Abschnitt des ersten Stufenfalzes
- 18: Kürzerer Abschnitt des ersten Stufenfalzes
- 19: Erster Nebenstufenfalz
- 20: Zweiter Gehäuseteil
- 21: Rand des zweiten Gehäuseteils
- 23: Zweiter Stufenfalz
- 25: Feder
- 27: Längerer Abschnitt des zweiten Stufenfalzes
- 28: Kürzerer Abschnitt des zweiten Stufenfalzes
- 29: Zweiter Nebenstufenfalz
- 100: Handwerkzeugmaschinengehäuse
- B: Breite
- F: Falzhöhe
- H: Höhe
- OF: zum Gehäuseinneren gerichtete Oberfläche
- Q: Querrichtung
- Z: Zusammensetzrichtung

## Patentansprüche

1. Handwerkzeugmaschinengehäuse (100) mit einem ersten Gehäuseteil (10) an dessen Rand (11) ein erster Stufenfalz (13) ausgebildet ist und mit einem zweiten Gehäuseteil (20) an dessen Rand (21) ein zweiter Stufenfalz (23) ausgebildet ist, wobei der erste Stufenfalz (13) und der zweite Stufenfalz (23) komplementär zueinander ausgebildet sind, so dass das erste Gehäuseteil (10) und das zweite Gehäuseteil (20) in einer Zusammensetzrichtung (Z) zusammengesetzt werden können,
**dadurch gekennzeichnet, dass** am Rand (11) des ersten Gehäuseteils (10) eine Nut (15) und am Rand (21) des zweiten Gehäuseteils (20) eine Feder (25) ausgebildet ist, die eine quer zur Zusammensetzrichtung (Z) formschlüssige Nut-Feder-Verbindung (15, 25) bilden.

2. Handwerkzeugmaschinengehäuse (100) nach Anspruch 1,
**dadurch gekennzeichnet, dass** die Nut (15) im in Zusammensetzrichtung (Z) längeren Abschnitt (17) des ersten Stufenfalzes (13) vorgesehen ist und/oder die Feder (25) am in Zusammensetzrichtung (Z) kürzeren Abschnitt (28) des zweiten Stufenfalzes (23) vorgesehen ist.

3. Handwerkzeugmaschinengehäuse (100) nach Anspruch 1 oder 2,
**dadurch gekennzeichnet, dass** die Nut (15) und die Feder (25) derart an den jeweiligen Rändern (11, 21) angeordnet sind, dass sie von außerhalb des Gehäuses (100) nicht sichtbar sind, wenn das erste Gehäuseteil (10) und das zweite Gehäuseteil (20) zusammengesetzt sind.

4. Handwerkzeugmaschinengehäuse (100) nach Anspruch 2 oder 3,
**dadurch gekennzeichnet, dass** die Nut (15) zusammen mit dem längeren Abschnitt (17) des ersten Stufenfalzes (13) einen ersten Nebenstufenfalz (19) bildet und die Feder (25) zusammen mit einem in Zusammensetzrichtung (Z) längeren Abschnitt (27) des zweiten Stufenfalzes (23) einen zweiten Nebenstufenfalz (29) bildet, wobei der erste Nebenstufenfalz (19) und der zweite Nebenstufenfalz (29) komplementär zueinander ausgebildet sind.

5. Handwerkzeugmaschinengehäuse (100) nach einem vorangehenden Ansprüche,
**dadurch gekennzeichnet, dass** die Nut (15) und/oder die Feder (25) ein Höhe-Breite-Verhältnis zwischen 1:1 und 1:3 aufweist, bevorzugt von etwa 1:2.

6. Handwerkzeugmaschinengehäuse (100) nach einem vorangehenden Ansprüche,
**dadurch gekennzeichnet, dass** die Nut (15) und/oder die Feder (25) eine Höhe von etwa 2 mm und eine Breite von etwa 5 mm aufweist.

7. Handwerkzeugmaschinengehäuse (100) nach einem vorangehenden Ansprüche,
**dadurch gekennzeichnet, dass** die Feder (15) abgerundete oder abgeschrägte Ecken aufweist, um ein Einführen der Feder (15) in die Nut (25) zu erleichtern.

8. Handwerkzeugmaschinengehäuse (100) nach einem vorangehenden Ansprüche,
**dadurch gekennzeichnet, dass** am Rand (11) des ersten Gehäuseteils (10) und am Rand (21) des zweiten Gehäuseteils (20) wenigstens eine weitere Nut-Feder-Verbindung ausgebildet ist, die von der ersten Nut-Feder-Verbindung (15, 25) entlang der Ränder (11, 21) beabstandet ist.

9. Handwerkzeugmaschinengehäuse (100) nach einem vorangehenden Ansprüche,
**dadurch gekennzeichnet, dass** die Höhe (H) der Nut (15) und/oder der Feder (25) größer als die Falzhöhe (F) des ersten Stufenfalzes (13) und/oder des zweiten Stufenfalzes (23) in Zusammensetzrichtung (Z).

10. Handwerkzeugmaschinengehäuse (100) nach einem vorangehenden Ansprüche,
**dadurch gekennzeichnet, dass** das erste Gehäuseteil (10) und/oder das zweite Gehäuseteil (20) frei von Verstärkungsstreben und/der Verstärkungsstegen ist, bevorzugt frei von solchen, die von einer Oberfläche (OF) des ersten Gehäuseteils (10) und/oder des zweite Gehäuseteils (20), deren Flächennormale quer zur Zusammensetzrichtung (Z) orientiert ist, abragen und/oder frei über die Ränder (11, 21) hinausragen.

11. Handwerkzeugmaschinengehäuse (100) nach einem der vorangehenden Ansprüche,
**dadurch gekennzeichnet, dass** das Handwerkzeugmaschinengehäuse (90) aus Kunststoff besteht, bevorzugt hergestellt mittels Spritzgießen.

12. Handwerkzeugmaschinengehäuse (100) nach einem der vorangehenden Ansprüche,
**dadurch gekennzeichnet, dass** das erste Gehäuseteil ein Gehäuseoberteil und das zweite Gehäuseteil ein Gehäuseunterteil ist.

## Claims

1. Hand-held power tool housing (100), comprising a first housing part (10) on the edge (11) of which a first rebate (13) is formed and a second housing part (20) on the edge (21) of which a second rebate (23) is formed, wherein the first rebate (13) and the second rebate (23) are designed to be complementary to one another so that the first housing part (10) and the second housing part (20) can be assembled in an assembly direction (Z), **characterised in that** a groove (15) is formed on the edge (11) of the first housing part (10) and a tongue (25) is formed on the edge (21) of the second housing part (20), forming a positive tongue and groove connection (15, 25) transversely to the assembly direction (Z).

2. Hand-held power tool housing (100) according to claim 1, **characterised in that** the groove (15) is provided in the longer portion (17) of the first rebate (13) in the assembly direction (Z) and/or the tongue (25) is provided on the shorter portion (28) of the second rebate (23) in the assembly direction (Z).

3. Hand-held power tool housing (100) according to claim 1 or claim 2, **characterised in that** the groove (15) and the tongue (25) are arranged on the respective edges (11, 21) in such a manner that they are not visible from outside the housing (100) when the first housing part (10) and the second housing part (20) are assembled.

4. Hand-held power tool housing (100) according to claim 2 or claim 3, **characterised in that** the groove (15) and the longer portion (17) of the first rebate (13) together form a first auxiliary rebate (19) and the tongue (25) and a longer portion (27) of the second rebate (23) in the assembly direction (Z) together form a second auxiliary rebate (29), wherein the first auxiliary rebate (19) and the second auxiliary rebate (29) are designed to be complementary to one another.

5. Hand-held power tool housing (100) according to one of the preceding claims, **characterised in that** the groove (15) and/or the tongue (25) have a height to width ratio of between 1:1 and 1:3, preferably approximately 1:2.

6. Hand-held power tool housing (100) according to one of the preceding claims, **characterised in that** the groove (15) and/or the tongue (25) has/have a height of approximately 2 mm and a width of approximately 5 mm.

7. Hand-held power tool housing (100) according to one of the preceding claims, **characterised in that** the tongue (25) has rounded or bevelled corners in order to facilitate the insertion of the tongue (25) into the groove (15).

8. Hand-held power tool housing (100) according to one of the preceding claims, **characterised in that** at least one further tongue and groove connection is formed on the edge (11) of the first housing part (10) and on the edge (21) of the second housing part (20), disposed at a distance from the first tongue and groove connection (15, 25) along the edges (11, 21).

9. Hand-held power tool housing (100) according to one of the preceding claims, **characterised in that** the height (H) of the groove (15) and/or of the tongue (25) is greater than the height (F) of the first rebate (13) and/or of the second rebate (23) in the assembly direction (Z).

10. Hand-held power tool housing (100) according to one of the preceding claims, **characterised in that** the first housing part (10) and/or the second housing part (20) is/are free of reinforcing struts and/or reinforcing bars, preferably free of reinforcing struts and/or reinforcing bars of this kind that protrude from a surface (OF) of the first housing part (10) and/or of the second housing part (20) the normal of which is oriented transversely to the assembly direction (Z) and/or that project freely beyond the edges (11, 21).

11. Hand-held power tool housing (100) according to one of the preceding claims, **characterised in that** the hand-held power tool housing (100) consists of plastic and is preferably produced by means of injection moulding.

12. Hand-held power tool housing (100) according to one of the preceding claims, **characterised in that** the first housing part is an upper housing part and the second housing part is a lower housing part.

## Revendications

1. Boîtier de machine-outil manuelle (100) comportant une première partie de boîtier (10) sur le bord (11) de laquelle est formée une première feuillure (13) et une seconde partie de boîtier (20) sur le bord (21) de laquelle est formée une seconde feuillure (23), dans lequel la première feuillure (13) et la seconde feuillure (23) sont formées de manière complémentaire l'une de l'autre, de telle sorte que la première partie de boîtier (10) et la seconde partie de boîtier (20) peuvent être assemblées dans une direction d'assemblage (Z),
**caractérisé en ce que** sur le bord (11) de la première partie de boîtier (10) est formée une rainure (15) et sur le bord (21) de la seconde partie de boîtier (20) est formée une languette (25) qui créent un assemblage à rainure et languette par complémentarité de formes transversalement à la direction d'assemblage (Z).

2. Boîtier de machine-outil manuelle (100) selon la revendication 1,
**caractérisé en ce que** la rainure (15) est prévue dans une partie (17) de la première feuillure (13) la plus longue dans la direction d'assemblage (Z) et/ou la languette (25) est prévue sur une partie (28) de la seconde feuillure (23) la plus courte dans la direction d'assemblage (Z).

3. Boîtier de machine-outil manuelle (100) selon la revendication 1 ou 2,
**caractérisé en ce que** la rainure (15) et la languette (25) sont agencées sur les bords (11, 21) respectifs, de telle sorte qu'elles ne peuvent pas être visibles depuis l'extérieur du boîtier (100) lorsque la première partie de boîtier (10) et la seconde partie de boîtier (20) sont assemblées.

4. Boîtier de machine-outil manuelle (100) selon la revendication 2 ou 3,
**caractérisé en ce que** la rainure (15) forme, avec la partie (17) la plus longue de la première feuillure (13), une première feuillure auxiliaire (19), et la languette (25)forme, avec la partie (27) de la seconde feuillure (23) la plus longue dans la direction d'assemblage (Z), une seconde feuillure auxiliaire (29), dans lequel la première feuillure auxiliaire (19) et la seconde feuillure auxiliaire (29) sont formées de manière complémentaire l'une de l'autre.

5. Boîtier de machine-outil manuelle (100) selon l'une des revendications précédentes,
**caractérisé en ce que** la rainure (15) et/ou la languette (25) a un rapport hauteur-largeur compris entre 1:1 et 1:3, de préférence d'environ 1:2.

6. Boîtier de machine-outil manuelle (100) selon l'une des revendications précédentes,
**caractérisé en ce que** la rainure (15) et/ou la languette (25) a une hauteur d'environ 2 mm et une largeur d'environ 5 mm.

7. Boîtier de machine-outil manuelle (100) selon l'une des revendications précédentes,
**caractérisé en ce que** la languette (25) comporte des coins arrondis ou biseautés afin de faciliter une introduction de la languette (25) dans la rainure (15) .

8. Boîtier de machine-outil manuelle (100) selon l'une des revendications précédentes,
**caractérisé en ce que** sur le bord (11) de la première partie de boîtier (10) et sur le bord (21) de la seconde partie de boîtier (20) est formée au moins un assemblage supplémentaire à rainure et languette qui est espacé du premier assemblage à rainure et languette (15, 25) le long des bords (11, 21).

9. Boîtier de machine-outil manuelle (100) selon l'une des revendications précédentes,
**caractérisé en ce que** la hauteur (H) de la rainure (15) et/ou de la languette (25) est supérieure à la hauteur de feuillure (F) de la première feuillure (13) et/ou de la seconde feuillure (23) dans la direction d'assemblage (Z).

10. Boîtier de machine-outil manuelle (100) selon l'une des revendications précédentes,
**caractérisé en ce que** la première partie de boîtier (10) et/ou la seconde partie de boîtier (20) est exempte de nervures de renfort et/ou d'entretoises de renfort, de préférence exempte de celles qui font saillie à partir d'une surface (OF) de la première partie de boîtier (10) et/ou de la seconde partie de boîtier (20), dont la normale à la surface est orientée transversalement à la direction d'assemblage (Z), et/ou qui font librement saillie au-delà des bords (11, 21).

11. Boîtier de machine-outil manuelle (100) selon l'une des revendications précédentes,
**caractérisé en ce que** le boîtier de machine-outil manuelle (100) est constitué d'une matière plastique, de préférence fabriquée au moyen d'un moulage par injection.

12. Boîtier de machine-outil manuelle (100) selon l'une des revendications précédentes,
**caractérisé en ce que** la première partie de boîtier est une partie supérieure de boîtier et la seconde partie de boîtier est une partie inférieure de boîtier.
